# EUROPÄISCHE PATENTSCHRIFT

(11) **EP 4 080 003 B1**
(45) Veröffentlichungstag und Bekanntmachung des Hinweises auf die Patenterteilung: **06.05.2026**
(21) Anmeldenummer: 22160862.3
(22) Anmeldetag: 08.03.2022
(51) Int. Cl.: E05F 1/10, E06B 9/62, E06B 3/48, E06B 3/60

(54) **TOR**
DOOR
PORTE

(30) Priorität: 20.04.2021 DE 202021102104 U
(43) Veröffentlichungstag der Anmeldung: 26.10.2022
(73) Patentinhaber: Hörmann KG Brockhagen, 33803 Steinhagen (DE)
(72) Erfinder:
(74) Vertreter: Hermann, Felix

(56) Entgegenhaltungen:
- DE-A1- 10 232 577
- ALUTECH: "Torsysteme - Garagentore TREND. Industrietore PROTREND - Ersatzteilkatalog", ERSATZTEILKATALOG, 1 December 2018 (2018-12-01), pages 1 - 296, XP055909146, Retrieved from the Internet <URL:https://alutech-group.com/sites/default/files/uploads/itm/files/2018/11/28/tk_vs_trend_de.pdf> [retrieved on 20220405]

## Beschreibung

Die Erfindung betrifft ein Tor mit einem im Verlauf einer Öffnungsbewegung von einer Schließstellung, in der es eine Wandöffnung verschließt, in eine Öffnungsstellung, in der es die Wandöffnung zumindest teilweise freigibt, bewegbaren Torblatt, bei dem der Schwerpunkt des Torblatts bei der Öffnungsbewegung entgegen der Schwerkraftwirkung angehoben wird, einer die Öffnungsbewegung unterstützenden Gewichtsausgleichseinrichtung mit einer einen eine im Wesentlichen in horizontaler Richtung verlaufende Torsionsachse wendelförmig umlaufenden Federdraht aufweisenden Torsionsfeder und einer einerseits an das Torblatt und andererseits an die Torsionsfeder gekoppelten Kopplungseinrichtung zum Spannen der Torsionsfeder im Verlauf einer Schließbewegung des Torblatts von der Öffnungsstellung in die Schließstellung durch Umwandlung von potentieller Energie in Federenergie.

Derartige Tore werden beispielsweise in Form von sogenannten Sektionaltoren verwirklicht, bei denen das Torblatt eine Mehrzahl von bezüglich senkrecht zur Torblattbewegungsrichtung verlaufenden Gelenkachsen gelenkig miteinander verbundenen Torblattpaneelen aufweist. Üblicherweise ist bei diesen Toren das Torblatt in der Schließstellung etwa in einer Vertikalebene angeordnet und kann in der Öffnungsstellung etwa in einer Horizontalebene angeordnet sein oder sich etwa parallel zu einer Dachschräge erstrecken. Das Torblatt kann bei solchen Toren in der Öffnungsstellung auch oberhalb der Wandöffnung etwa in einer Vertikalebene angeordnet sein. Bei allen Tortypen dieser Art wird der Schwerpunkt des Torblatts im Verlauf der Öffnungsbewegung angehoben.

Zur Unterstützung der Öffnungsbewegung des Torblatts werden regelmäßig Gewichtsausgleichseinrichtungen eingesetzt, in denen im Verlauf der Schließbewegung des Torblatts Energie gespeichert wird, die zur Unterstützung der Öffnungsbewegung zur Verfügung steht. Dabei können Gewichtsausgleichseinrichtungen in Form einfacher Gewichte zum Einsatz kommen, welche im Verlauf der Schließbewegung des Torblatts angehoben werden, so dass die gespeicherte potentielle Energie zur Unterstützung der Öffnungsbewegung des Torblatts zur Verfügung steht. Bei anderen Ausführungsformen können Zugfedern zur Unterstützung der Öffnungsbewegung des Torblatts eingesetzt werden, die im Verlauf der Schließbewegung des Torblatts unter Aufnahme von Federenergie darin gestreckt werden. Es können Zugfederpakete mit einer Vielzahl von Zugfedern eingesetzt werden, wobei durch eine flaschenzugartige Kopplung der Zugfedern an das Torblatt die Längendifferenz zwischen gestreckten Zugfedern und entspannten Zugfedern so übersetzt werden kann, dass während der gesamten Öffnungsbewegung eine Unterstützung durch die in den Zugfederpaketen gespeicherte Federenergie stattfinden kann.

Ferner werden bei bekannten Toren auch Gewichtsausgleicheinrichtungen mit sogenannten Torsionsfedern eingesetzt, bei denen ein Federdraht eine Torsionsachse wendelförmig umläuft. Dabei ist ein Ende des Federdrahts bezüglich der Wandöffnung fixiert, während das andere Ende des Federdrahts im Verlauf der Schließbewegung um die Torsionsachse verdreht wird. Dazu kann das Torblatt über ein Zugmittel an die Torsionsfeder gekoppelt sein, das im Verlauf der Schließbewegung des Torblatts von einem Zugmittelspeicher abgewickelt wird, wobei eine dabei erfolgende Drehung des Zugmittelspeichers auf das nicht fixierte Ende des Federdrahts übertragen wird. Tore mit als Torsionsfeder ausgeführten Gewichtsausgleichseinrichtungen sind in der DE10232577 A1 und in "Alutech - Garagentore TREND, Industrietore PROTREND, Ersatzteilkatalog, 1. Dezember 2018 (2018-12-01)" offenbart.

Derartige Torsionsfedern bieten den Vorteil, dass darin Federenergie ohne übermäßige Änderung der Abmessungen aufgenommen werden kann. Falls die Abmessung einer einzelnen Torsionsfeder zur Unterstützung der Torblattbewegung nicht ausreicht, können zwei, drei oder mehr Torsionsfedern zur Unterstützung der Torblattbewegung gekoppelt werden. Dabei können die Torsionsachsen der einzelnen Torsionsfedern mit Abstand voneinander etwa parallel zueinander verlaufen. Sie können auch koaxial verlaufen, wobei bei sogenannten "Duplex-Federsystemen" eine innere Torsionsfeder innerhalb einer äußeren Torsionsfeder angeordnet sein kann. Die Montage entsprechender Gewichtsausgleichseinrichtungen ist jedoch mit einem beachtlichen Aufwand verbunden. Falls die Torsionsfedern mit Abstand voneinander verlaufende Torsionsachsen aufweisen, ist es erforderlich, die Torsionsfedern über Wellen, Kettenritzel oder dergleichen zu koppeln. Regelmäßig sind die Torsionsfedern dann übereinander angeordnet. In diesem Fall wird oft oberhalb der zu verschließenden Wandöffnung ein beachtlicher Sturzraum zur Montage der Torsionsfedern benötigt. Bei den genannten "Duplex-Federsystemen" mit einer in einer äußeren Feder aufgenommenen inneren Feder müssen die einzelnen Federn bezüglich der Drehmomentverteilung außen zu innen genau aufeinander abgestimmt werden. Darüber hinaus ist auch eine genaue Abstimmung der Federlängen erforderlich. Regelmäßig wird verlangt, dass die innere Feder niemals länger als die äußere Feder sein darf.

Die Montage der bekannten Gewichtsausgleichseinrichtungen mit mindestens einer Torsionsfeder bereitet insbesondere bei solchen Toren Probleme, mit denen eine vergleichsweise schmale aber hohe Wandöffnung verschlossen werden soll.

Angesichts der vorstehend beschriebenen Probleme im Stand der Technik liegt der Erfindung die Aufgabe zugrunde, einfach montierbare Tore mit Gewichtsausgleichseinrichtungen bereitzustellen, mit denen vergleichsweise schmale und hohe Wandöffnungen verschlossen werden können.

Erfindungsgemäß wird diese Aufgabe durch die im kennzeichnenden Teil des Patentanspruchs 1 angegebene Weiterbildung der bekannten Tore gelöst.

Die Erfindung geht auf die Erkenntnis zurück, dass die im Stand der Technik beobachteten Probleme in erster Linie darauf zurückzuführen sind, dass herkömmliche Torsionsfedern zur Bereitstellung einer zufriedenstellenden Unterstützung der Öffnungsbewegung eine beachtliche axiale Länge aufweisen müssen. Falls bedingt durch die geringe Breite der zu verschließenden Wandöffnung die axiale Länge der Torsionsfeder entsprechend begrenzt ist, müssen bei herkömmlichen Toren zwei, drei oder mehr miteinander gekoppelte Torsionsfedern zur Bereitstellung der gewünschten Unterstützung der Öffnungsbewegung gekoppelt werden, was zu den beschriebenen Montageproblemen führt.

Im Rahmen der Erfindung wurde erkannt, dass die von der Torsionsfeder bereitgestellte Unterstützung nicht nur von der axialen Länge, dem Durchmesser des Federdrahts und der Windungsanzahl abhängt, sondern auch von dem Innendurchmesser der Torsionsfeder, das heißt dem Durchmesser eines tangential an der der Torsionsachse zugewandten Begrenzungsfläche des Federdrahts anliegenden Zylinders, abhängt. Durch Vergrößerung des Innendurchmessers der Torsionsfeder kann die durch Spannen der Torsionsfeder bereitgestellte Unterstützung der Öffnungsbewegung bei gleichbleibender axialer Länge, Windungszahl und gleichbleibendem Durchmesser des Federdrahts erhöht werden. Dabei kann regelmäßig eine ausreichende Unterstützung der Öffnungsbewegung bereits dann sichergestellt werden, wenn der Durchmesser auf weniger als das Doppelte der üblicherweise eingesetzten Torsionsfedern vergrößert wird. Daher wird erfindungsgemäß ein Tor mit einer platzsparenden und einfach montierbaren Gewichtsausgleichseinrichtung bereitgestellt.

Im Rahmen der Erfindung wird daher eine Unterstützung der Torblattbewegung ohne übermäßige Vergrößerung der Abmessungen der Gewichtsausgleichseinrichtung und ohne gesteigerte Anforderung an die Kopplung der Gewichtsausgleichseinrichtung an das Torblatt erreicht. Dabei können im Rahmen der Erfindung auch zwei, drei oder mehr ggf. koaxial verlaufende Torsionsachsen umlaufende Torsionsdrähte aufweisende, längs der Torsionsachse nebeneinander angeordnete Torsionsfedern eingesetzt werden, die unabhängig voneinander an das Torblatt gekoppelt werden. Dabei ist es nicht erforderlich, die einzelnen Torsionsfedern untereinander getriebemäßig zu koppeln.

Erfindungsgemäß ist vorgesehen, dass der Innendurchmesser der Torsionsfeder 155 mm oder mehr, insbesondere 165 mm oder mehr, vorzugsweise 175 mm oder mehr, besonders bevorzugt 180 mm oder mehr, aber 250 mm oder weniger, insbesondere weniger als 200 mm beträgt. Als besonders günstig hat sich der Einsatz von Torsionsfedern mit einem Innendurchmesser von 182 mm erwiesen. Der Durchmesser des Federdrahts kann bei erfindungsgemäß eingesetzten Torsionsfedern 15 mm oder weniger, insbesondere 12 mm oder weniger, aber 6 mm oder mehr, insbesondere 8 mm oder mehr, vorzugsweise 10 mm oder mehr betragen.

Zur Vermeidung einer Verformung der Torsionsfeder im Verlauf der Aufnahme von Federenergie darin und/oder der Abgabe von Federenergie daraus hat es sich als zweckmäßig erwiesen, wenn in der Torsionsfeder ein Stabilisierungselement aufgenommen ist, welches vom Torsionsfederdraht umlaufen wird. Dabei kann es sich um ein Stabilisierungsrohr handeln, wobei das Verhältnis vom Innendurchmesser der Torsionsfeder zum Außendurchmesser des Stabilisierungsrohrs vorzugsweise 1,1 oder größer, insbesondere 1,2 oder größer, aber geringer als 1,5 ist. So wird ein ausgewogener Kompromiss zwischen ausreichend Spiel während des Spannens und Entspannens der Torsionsfeder einerseits und einer ausreichenden Stabilisierung der Torsionsfeder andererseits erreicht.

Zum Erhalt einer ausreichenden Stabilität des Stabilisierungsrohrs hat es sich als günstig erwiesen, wenn das Verhältnis der Wandstärke des Stabilisierungsrohrs zum Durchmesser des Federdrahts größer als 0,2, insbesondere größer als 0,3 ist. Dabei kommt es darauf an, die Wandstärke so zu gestalten, dass sie zum Auffangen der vom Durchmesser des Federdrahts abhängigen Federkräfte ausreicht.

Wie vorstehend bereits angedeutet, wird die Erfindung mit besonderem Vorteil bei sogenannten Sektionaltoren eingesetzt, bei denen die Torblattbewegung mit einer Führungsschienenanordnung geführt wird, die einen ersten, sich etwa parallel zum seitlichen Rand des Torblatts in der Schließstellung erstreckenden, etwa geradlinig verlaufenden Führungsschienenabschnitt, einen zweiten, sich etwa parallel zum seitlichen Rand des Torblatts in der Öffnungsstellung erstreckenden, etwa geradlinig verlaufenden Führungsschienenabschnitt und einen die beiden etwa geradlinig verlaufenden Führungsschienenabschnitte verbindenden bogenförmigen Führungsschienenabschnitt aufweist. Dabei kann der zweite etwa geradlinig verlaufende Abschnitt etwa in horizontaler Richtung verlaufen. Bei anderen Ausführungsformen der Erfindung kann der zweite etwa geradlinig verlaufende Abschnitt einen Winkel von 10° oder mehr mit einer Horizontalebene einschließen. Bei allen Ausführungsformen erfindungsgemäßer Sektionaltore kann die Torsionsfeder oberhalb des oberen Endes des ersten etwa geradlinig verlaufenden Führungsschienenabschnitts und/oder im Bereich des dem bogenförmigen Abschnitt abgewandten Endes des zweiten etwa geradlinig verlaufenden Führungsschienenabschnitts angeordnet sein.

Das Torblatt eines erfindungsgemäß ausgeführten Sektionaltors kann eine Mehrzahl von bezüglich etwa senkrecht zur Torblattbewegungsrichtung verlaufenden Gelenkachsen gelenkig miteinander verbundenen Torblattgliedern aufweisen.

Wie bei den herkömmlichen Sektionaltoren kann die Kopplungseinrichtung eines erfindungsgemäßen Tors ein an das Torblatt gekoppeltes Zugmittel aufweisen, das im Verlauf einer Schließbewegung des Torblatts von einem Zugmittelspeicher abgewickelt wird, wobei eine Drehung des Zugmittelspeichers auf ein Ende des Federdrahts übertragen wird, dessen anderes Ende fixiert ist, so dass das Ende, auf das die Drehung des Zugmittelspeichers übertragen wird, um die Torsionsachse gedreht wird. So kann die Torsionsfeder im Verlauf der Schließbewegung gespannt und die gespeicherte Federenergie über den Zugmittelspeicher und das Zugmittel zur Unterstützung der Öffnungsbewegung eingesetzt werden, wobei das Zugmittel im Verlauf der Öffnungsbewegung auf den Zugmittelspeicher aufgewickelt wird. Bei dem Zugmittel kann es sich um ein Zugseil handeln. Bei dem Zugmittelspeicher kann es sich um eine Seiltrommel handeln, die bezüglich einer parallel, insbesondere koaxial zur Torsionsachse verlaufenden Drehachse drehbar gelagert ist.

Im Rahmen der Erfindung ist auch an den Einsatz von zwei in Richtung der Torsionsachse nebeneinander angeordneten Torsionsfedern gedacht, von denen jede über ein Zugmittel an das Torblatt gekoppelt ist. Dabei kann das der jeweils anderen Torsionsfeder abgewandte Ende einer Torsionsfeder über einen Zugmittelspeicher an das Torblatt gekoppelt sein. Auf diese Weise kann eine symmetrische Krafteinleitung in das Torblatt erfolgen, mit der einer Verkippung des Torblatts im Verlauf der Öffnungs- oder Schließbewegung entgegengewirkt werden kann.

Mit besonderem Vorteil wird die Erfindung bei Torblättern eingesetzt, bei denen das Verhältnis von der Höhe des Torblatts zur Breite des Torblatts 1,5 oder mehr, insbesondere 2 oder mehr oder 3 oder mehr beträgt.

Nachstehend werden die Vorteile der Erfindung anhand einer Gegenüberstellung eines Tors mit einer herkömmlichen Gewichtsausgleicheinrichtung und eines erfindungsgemäßen Tors unter der Annahme erläutert, dass ein Gewichtsausgleich von etwa 50 kg gewünscht ist. Bei Einsatz eines Federdrahts mit einem Durchmesser von 10,75 mm werden bei einem herkömmlichen Tor mit einer Torsionsfeder mit einem Innendurchmesser von 142 mm etwa 180 Windungen zur Bereitstellung des gewünschten Gewichtsausgleichs bei einem Hebemaß von etwa 141 benötigt, was eine Gesamtlänge der Torsionsfeder von etwa 1600 mm zum Ergebnis hat. Erfindungsgemäß kann der gewünschte Gewichtsausgleich mit dem einen Durchmesser von 10,75 mm aufweisenden Federdraht mit einer Torsionsfeder mit einem Innendurchmesser von 182 mm und etwa 118 Windungen bei einem Hebemaß von etwa 180 bereitgestellt werden, was einer Gesamtlänge der Feder von nur etwa 1280 mm entspricht. Im Rahmen der Erfindung kann die zum Erhalt des gewünschten Gewichtsausgleichs benötigte Gesamtlänge der Torsionsfeder bei diesem Beispiel im Vergleich zu herkömmlichen Toren also um etwa 320 mm reduziert werden. Dadurch wird die Montage von schmalen aber hohen Toren erleichtert.

## Patentansprüche

1. Tor mit einem im Verlauf einer Öffnungsbewegung von einer Schließstellung, in der es eine Wandöffnung verschließt, in eine Öffnungsstellung, in der es die Wandöffnung zumindest teilweise freigibt, bewegbaren Torblatt, bei dem der Schwerpunkt des Torblatts bei der Öffnungsbewegung entgegen der Schwerkraftwirkung angehoben wird, einer die Öffnungsbewegung unterstützenden Gewichtsausgleichseinrichtung mit einer einen eine im Wesentlichen in horizontaler Richtung verlaufende Torsionsachse wendelförmig umlaufenden Federdraht aufweisenden Torsionsfeder und einer einerseits an das Torblatt und andererseits an die Torsionsfeder gekoppelten Kopplungseinrichtung zum Spannen der Torsionsfeder im Verlauf der Schließbewegung des Torblatts von der Öffnungsstellung in die Schließstellung durch Umwandlung von potentieller Energie in Federenergie, **dadurch gekennzeichnet, dass** das Hebemaß $H = n * d * D / L$ mindestens einer Torsionsfeder 150 mm oder mehr, insbesondere 160 mm oder mehr, vorzugsweise 170 mm oder mehr, aber weniger als 250 mm beträgt, wobei n dieAnzahl der Windungen der Torsionsfeder, L die Länge der Torsionsfeder, D den Innendurchmesser der Torsionsfeder und d den Durchmesser des Federdrahts bezeichnet und der Innendurchmesser der Torsionsfeder 155 mm oder mehr, insbesondere 165 mm oder mehr, vorzugsweise 175 mm oder mehr, besonders bevorzugt 180 mm oder mehr, aber 250 mm oder weniger, insbesondere weniger als 200 mm beträgt.

2. Tor nach Anspruch 1, **dadurch gekennzeichnet, dass** der Durchmesser des Federdrahts 15 mm oder weniger, insbesondere 12 mm oder weniger, aber 6 mm oder mehr, insbesondere 8 mm oder mehr, vorzugsweise 10 mm oder mehr beträgt.

3. Tor nach einem der vorhergehenden Ansprüche, **gekennzeichnet durch** ein in der Torsionsfeder aufgenommenes Stabilisierungselement, wie etwa ein Stabilisierungsrohr, wobei das Verhältnis vom Innendurchmesser der Torsionsfeder zum Außendurchmesser des Stabilisierungsrohrs 1,1 oder größer, insbesondere 1,2 oder größer, aber geringer als 1,5 ist.

4. Tor nach Anspruch 3, **dadurch gekennzeichnet, dass** das Verhältnis der Wandstärke des Stabilisierungsrohrs zum Durchmesser des Federdrahts größer als 0,2, insbesondere größer als 0,3 ist.

5. Tor nach einem der vorhergehenden Ansprüche, **gekennzeichnet durch** eine Führungsschienenanordnung zum Führen der Torblattbewegung mit einem ersten sich etwa parallel zum seitlichen Rand des Torblatts in der Schließstellung erstreckenden, etwa geradlinig verlaufenden Führungsschienenabschnitt, einem zweiten sich etwa parallel zum seitlichen Rand des Torblatts in der Öffnungsstellung etwa geradlinig verlaufenden Führungsschienenabschnitt und einer die beiden etwa geradlinig verlaufenden Abschnitte miteinander verbindenden bogenförmigen Führungsschienenabschnitt.

6. Tor nach Anspruch 5, **dadurch gekennzeichnet, dass** die Torsionsfeder oberhalb des oberen Endes des ersten etwa geradlinig verlaufenden Abschnitts und/oder im Bereich des dem bogenförmigen Abschnitt abgewandten Endes des zweiten etwa geradlinig verlaufenden Abschnitts angeordnet ist.

7. Tor nach einem der vorhergehenden Ansprüche, **dadurch gekennzeichnet, dass** das Torblatt eine Mehrzahl von bezüglich etwa senkrecht zur Torblattbewegungsrichtung verlaufenden Gelenkachsen gelenkig miteinander verbundenen Torblattgliedern aufweist.

8. Tor nach einem der vorhergehenden Ansprüche, **dadurch gekennzeichnet, dass** die Kopplungseinrichtung ein an das Torblatt gekoppeltes Zugmittel aufweist, das im Verlauf einer Schließbewegung des Torblatts von einem Zugmittelspeicher abgewickelt wird, wobei eine Drehung des Zugmittelspeichers auf ein Ende des Federdrahts übertragen wird, dessen anderes Ende fixiert ist.

9. Tor nach einem der vorhergehenden Ansprüche, **gekennzeichnet durch** zwei in Richtung der Torsionsachse nebeneinander angeordnete Torsionsfedern, von denen jede über ein Zugmittel an das Torblatt gekoppelt ist.

## Claims

1. Door having a door leaf which can be moved in the course of an opening movement from a closed position, in which it closes a wall opening, into an open position, in which it at least partially exposes the wall opening, and in which the center of gravity of the door leaf is raised counter to the action of gravity during the opening movement, a weight compensation device which assists the opening movement and has a torsion spring which has a spring wire which runs helically around a torsion axis running substantially in the horizontal direction, and a coupling device which is coupled on one side to the door leaf and on the other side to the torsion spring and serves for tensioning the torsion spring in the course of the closing movement of the door leaf from the open position into the closed position by converting potential energy into spring energy, **characterized in that** the lifting dimension $H = n * d * D / L$
of at least one torsion spring is 150 mm or more, in particular 160 mm or more, preferably 170 mm or more, but less than 250 mm,
where n denotes the number of turns of the torsion spring, L denotes the length of the torsion spring, D denotes the internal diameter of the torsion spring and d denotes the diameter of the spring wire, and the internal diameter of the torsion spring is 155 mm or more, in particular 165 mm or more, preferably 175 mm or more, particularly preferably 180 mm or more, but 250 mm or less, in particular less than 200 mm.

2. Door according to Claim 1, **characterized in that** the diameter of the spring wire is 15 mm or less, in particular 12 mm or less, but 6 mm or more, in particular 8 mm or more, preferably 10 mm or more.

3. Door according to one of the preceding claims, **characterized by** a stabilizing element, such as for instance a stabilizing tube, which is accommodated in the torsion spring, the ratio of the internal diameter of the torsion spring to the external diameter of the stabilizing tube being 1.1 or greater, in particular 1.2 or greater, but less than 1.5.

4. Door according to Claim 3, **characterized in that** the ratio of the wall thickness of the stabilizing tube to the diameter of the spring wire is greater than 0.2, in particular greater than 0.3.

5. Door according to one of the preceding claims, **characterized by** a guide rail arrangement for guiding the door leaf movement, having a first guide rail section which extends approximately parallel to the lateral edge of the door leaf in the closed position and runs approximately in a straight line, a second guide rail section which runs approximately parallel to the lateral edge of the door leaf in the open position and runs approximately in a straight line, and an arcuate guide rail section which connects the two sections which run approximately in a straight line to one another.

6. Door according to Claim 5, **characterized in that** the torsion spring is arranged above the upper end of the first section which runs approximately in a straight line and/or in the region of that end of the second section which runs approximately in a straight line which is averted from the arcuate section.

7. Door according to one of the preceding claims, **characterized in that** the door leaf has a plurality of door leaf members which are connected to one another in an articulated manner with respect to hinge axes which run approximately perpendicularly to the direction of movement of the door leaf.

8. Door according to one of the preceding claims, **characterized in that** the coupling device has a traction means which is coupled to the door leaf and is unwound from a traction means store in the course of a closing movement of the door leaf, a rotation of the traction means store being transmitted to one end of the spring wire, the other end of which is fixed.

9. Door according to one of the preceding claims, **characterized by** two torsion springs which are arranged next to one another in the direction of the torsion axis and each of which is coupled to the door leaf via a traction means.

## Revendications

1. Porte avec un tablier de porte mobile au cours d'un mouvement d'ouverture d'une position de fermeture, dans laquelle il ferme une ouverture de mur, vers une position d'ouverture, dans laquelle il libère au moins partiellement l'ouverture de mur, le centre de gravité du tablier de porte étant soulevé lors du mouvement d'ouverture à l'encontre de l'effet de la gravité, un dispositif de compensation de poids soutenant le mouvement d'ouverture, avec un ressort de torsion comportant un fil de ressort s'enroulant en hélice autour d'un axe de torsion s'étendant essentiellement dans une direction horizontale, et un dispositif de couplage couplé d'une part au tablier de porte et d'autre part au ressort de torsion pour la mise en tension du ressort de torsion au cours du mouvement de fermeture du tablier de porte de la position d'ouverture vers la position de fermeture par conversion d'énergie potentielle en énergie de ressort, **caractérisé en ce que** la course de levage $H = n * d * D / L$ d'au moins un ressort de torsion est de 150 mm ou plus, en particulier 160 mm ou plus, de préférence 170 mm ou plus, mais inférieure à 250 mm, où n désigne le nombre de spires du ressort de torsion, L la longueur du ressort de torsion, D le diamètre intérieur du ressort de torsion et d le diamètre du fil de ressort, et le diamètre intérieur du ressort de torsion est de 155 mm ou plus, en particulier 165 mm ou plus, de préférence 175 mm ou plus, particulièrement préférée 180 mm ou plus, mais 250 mm ou moins, en particulier moins de 200 mm.

2. Porte selon la revendication 1, **caractérisée en ce que** le diamètre du fil de ressort est de mm ou moins, en particulier 12 mm ou moins, mais 6 mm ou plus, en particulier mm ou plus, de préférence 10 mm ou plus.

3. Porte selon l'une des revendications précédentes, **caractérisée par** un élément de stabilisation, tel qu'un tube de stabilisation, logé dans le ressort de torsion, le rapport entre le diamètre intérieur du ressort de torsion et le diamètre extérieur du tube de stabilisation étant de 1,1 ou plus, en particulier 1,2 ou plus, mais inférieur à 1,5.

4. Porte selon la revendication 3, **caractérisée en ce que** le rapport de l'épaisseur de paroi du tube de stabilisation au diamètre du fil de ressort est supérieur à 0,2, en particulier supérieur à 0,3.

5. Porte selon l'une des revendications précédentes, **caractérisée par** un agencement de rails de guidage pour guider le mouvement du tablier de porte, avec une première section de rail de guidage s'étendant sensiblement parallèlement au bord latéral du tablier de porte en position de fermeture, s'étendant de manière sensiblement rectiligne, une deuxième section de rail de guidage s'étendant sensiblement parallèlement au bord latéral du tablier de porte en position d'ouverture, s'étendant de manière sensiblement rectiligne, et une section de rail de guidage en forme d'arc reliant les deux sections sensiblement rectilignes entre elles.

6. Porte selon la revendication 5, **caractérisée en ce que** le ressort de torsion est disposé au-dessus de l'extrémité supérieure de la première section s'étendant de manière sensiblement rectiligne et/ou dans la zone de l'extrémité de la deuxième section s'étendant de manière sensiblement rectiligne, opposée à la section en forme d'arc.

7. Porte selon l'une des revendications précédentes, **caractérisée en ce que** le tablier de porte présente une pluralité d'éléments de tablier de porte reliés de manière articulée entre eux autour d'axes d'articulation s'étendant sensiblement perpendiculairement à la direction de mouvement du tablier de porte.

8. Porte selon l'une des revendications précédentes, **caractérisée en ce que** le dispositif de couplage comporte un moyen de traction couplé au tablier de porte, qui est déroulé à partir d'un accumulateur de moyen de traction au cours d'un mouvement de fermeture du tablier de porte, une rotation de l'accumulateur de moyen de traction étant transmise à une extrémité du fil de ressort, l'autre extrémité étant fixée.

9. Porte selon l'une des revendications précédentes, **caractérisée par** deux ressorts de torsion disposés côte à côte dans la direction de l'axe de torsion, chacun étant couplé au tablier de porte par un moyen de traction.
